# EUROPÄISCHE PATENTSCHRIFT

(11) **EP 0 170 659 B1**
(45) Veröffentlichungstag und Bekanntmachung des Hinweises auf die Patenterteilung: **31.08.1988**
(21) Anmeldenummer: 84903342.8
(22) Anmeldetag: 11.09.1984
(51) Int. Cl.: E02B 3/12, E02B 3/04

(54) **VORRICHTUNG ZUR BODENSTABILISIERUNG IM WASSERBAU**
DEVICE FOR STABILIZING THE GROUND IN HYDRAULIC ENGINEERING
DISPOSITIF POUR LA STABILISATION DU SOL DANS LES OUVRAGES HYDRAULIQUES

(30) Priorität: 31.01.1984 DE 3403165
(43) Veröffentlichungstag der Anmeldung: 12.02.1986
(73) Patentinhaber: FIRMA JOH. MORITZ RUMP, D-5990 Altena (DE)
(72) Erfinder: RENTROP, Peter, Wilhelm, D-5990 Altena (DE); TRAPP, Günter, Hubertus, D-5880 Lüdenscheid (DE); DUNKER, Friedrich, Wilhelm, D-5990 Altena (DE)
(74) Vertreter: Köchling, Conrad-Joachim
(86) Internationale Anmeldenummer: DE8400186
(87) Internationale Veröffentlichungsnummer: WO8503539

(56) Entgegenhaltungen:
- EP-A- 0 018 082
- AU-B- 45 437
- DE-A- 2 807 446
- DE-U- 8 231 725
- FR-A- 2 069 819
- FR-A- 2 078 669

## Beschreibung

Die Erfindung betrifft eine Vorrichtung zur Bodenstabilisierung im Wasserbau, bestehend aus zu Matten zusammengefügten, am Boden mindestens durch Schwerkraft verankerbaren Stäben und an diesen befestigten künstlichen Gräsern.

Eine Vorrichtung dieser Art ist durch die AU-B-45 437 bekannt.

Hierbei erfolgt die Befestigung der künstlichen Gräser an den Kreuzungspunkten der einzelnen Stäbe des aus den Stäben gefertigten Geflechtes, so daß es sich hier jeweils um Bündel handelt, die nahe der Matte sehr eng zusammengefaßt sind.

Erst mit Abstand von der Matte können diese künstlichen Grasbündel sich auffalten. Durch diese Anordnung entstehen zwischen den einzelnen Grasbündeln labyrinthartige Pfade, die unerwünschte Strömungswege darstellen. Desweiteren ist die Anordnung und Befestigung der künstlichen Gräser an dieser Matte aufwendig, da die Grasbündel durch nicht näher beschriebene weitere Maßnahmen an der Matte fixiert werden müssen.

Ausgehend von diesem Stand der Technik liegt der Erfindung die Aufgabe zugrunde, eine gattungsgemäße Vorrichtung weiter zu vereinfachen und zu verbilligen, wobei eine wesentlich verbesserte lagesichere Anordnung der Gräserhalterungen zueinander als bisher erreichbar ist, die Möglichkeit besteht, eine jeweils günstige Anordnung der Gräserhalterungen zueinander vorwählen zu können und die Bildung von labyrinthartigen Strömungspfaden unterbunden werden kann, sofern dies notwendig und erwünscht ist.

Die Lösung dieser Aufgabe kennzeichnet sich durch eine Baustahlgewebematte, an deren Stäben vorgefertigte, stabförmige Gräserhalterungen befestigt sind, die jeweils aus einem ersten Profilstab rinnenförmigen Profils und einem mindestens annähernd gleichlangen, in die Rinne des ersten Profilstabes eingeklemmten und von den Gräsern umfaßten zweiten Stab besteht, und durch am rinnenförmig profilierten Stab angeordnete Einrichtungen zum Anschluß an die Baustahlgewebematte.

Eine derartige, mit Gräserhalterungen besetzte Matte läßt durch die unlösbare und starre Verbindung ihrer Stäbe eine Lageveränderung der Gräserhalterungen zueinander nicht zu.

Trotzdem vermag sich die flach auf dem Gewässergrund abzulegende Matte im gewissen Grade dem ggf. mehr oder weniger welligen Gewässergrund anzupassen.

Außerdem zeichnet sich die vorbeschriebene Vorrichtung auch durch wesentlich geringere Herstellunskosten aus, weil hierzu herkömmliche Baustahlgewebematten verwendet werden können.

Auch ist es möglich, an der Baustahlgewebematte die Gräserhalterungen in einer Vielzahl zueinander unterschiedlichen Mustern lagerichtig zu befestigen, um in Abhängigkeit von den jeweils vorherrschenden Wasserströmungen den jeweils günstigsten Effekt zu erzielen.

Dabei ist es im Sinne der Aufgabe förderlich, wenn die Baustahlgewebematte einander rechtwinklig sich kreuzende Stäbe aufweist und vorzugsweise zudem die Maschen der Baustahlgewebematten jeweils durch Stababschnitte mindestens annähernd gleicher Länge begrenzt sind, sowie die Länge einer stabförmigen Gräserhalterung etwa dem lichten Abstand einander gegenüberliegender Stababschnitte einer Baustahlgewebematten-Masche entspricht. Eine sowohl bezüglich der Herstellung der Gräserhalterung selbst als auch bezüglich der Verbindung zwischen der Gräserhalterung und der Baustahlgewebematte besonders günstige Ausgestaltung, die auch eine lagesichere Anordnung der Gräserhalterungen zueinander sicherstellt, ist dadurch gekennzeichnet, daß die Gräserhalterungen jeweils aus einem ersten Profilstab rinnenförmigen Profils und aus einem mindestens annähernd gleichlangen in die Rinne des ersten Profilstabes eingeklemmten und von den Gräsern umfaßten zweiten Stab besteht und daß am rinnenförmig profilierten Stab Einrichtungen zum Anschluß an die Baustahlgewebematte angeordnet sind.

Zudem ist es zur Vereinfachung der Herstellung vorteilhaft, wenn die Anschlußeinrichtungen am rinnenförmig profilierten ersten Stab angeformt sind.

Um die Gräserhalterungen auch schnell und sicher an die Stäbe der Baustahlgewebematte anschließen zu können, sollten die Anschlußeinrichtungen hakenförmig und die Stäbe der Baustahlgewebematte vorzugsweise unter Klemmwirkung umfassend ausgebildet sein.

Hierzu kennzeichnet sich eine bevorzugte und besonders preiswerte Ausgestaltung durch einen ersten, stranggepreßten, rinnenförmig profilierten Stab, insbesondere aus Kunststoff mit einem an diesem angeformten über dessen gesamte Länge sich erstreckenden, hakenförmig profilierten und auf einen Stab der Baustahlgewebematte aufklemmbaren Profilteil.

Es ist auch möglich, die Gräserhalterungen länger als eine Masche der Baustahlgewebematte auszubilden, um den jeweils vorherrschenden Bedingungen entsprechend angepaßte Gräserhalterungsmuster herstellen zu können. In diesem Falle ist es jedoch zur Erzielung kurzer und unter anderem materialsparender Anschlußeinrichtungen vorteilhaft, wenn im hakenförmig profilierten Profilteil mindestens eine längsseits ausmündende Aussparung angeordnet ist, deren lichter Querschnitt mindestens dem Querschnitt eines Baustahlgewebemattenstabes entspricht, der den Baustahlgewebemattenstab kreuzt, an welchem die Gräserhalterung befestigt ist. Zudem sollten zur Vereinfachung der Verbindung der Gräserhalterungen mit der Baustahlgewebematte die Einrichtungen zum Anschluß der Gräserhalterungen an der aus der Rinne des ersten rinnenförmig profilierten Stabes herausragenden Gräsern abgewandten Längsseite angeordnet sein.

Hierdurch wird auch das lagerichtige Aufrichten der aufschwimmfähigen Gräser einer in das Wasser abgesenkten Vorrichtung begünstigt. Eine bevorzugte Ausgestaltung hierzu ist dadurch gekennzeichnet, daß der von den Gräsern umfaßte, zweite Stab kreisringförmig profiliert ist und daß die Rinne des ersten Profilstabes am Profil des zweiten Stabes derart angepaßt ist, daß der erste Profilstab den zweiten Profilstab einschließlich der Gräser um mehr als 180° formschlüssig umfaßt.

Weitere im Sinne der Aufgabe förderliche Ausgestaltungen der Erfindung sind in den Ansprüchen 10 bis 22 offenbart.

Ausführungsbeispiele der Erfindung sind in den Zeichnungen dargestellt und werden im folgenden näher beschrieben.

Es zeigen:
Fig. 1 einen Teil einer Vorrichtung zur Bodenstabilisierung im Wasserbau in perspektivischer Darstellung;
Fig. 2 desgleichen von oben gesehen;
Fig. 3 Einzelheiten derselben im vergrößerten Maßstab gemäß der Linie 111-111 der Fig. 2 gesehen;
Fig. 4 desgleichen in Richtung der Linie IV-IV gesehen;
Fig. 5 bis 12 Ausschnitte von Vorrichtungen von oben gesehen mit in zueinander unterschiedlichen Lagemustern angeordneten künstlichen Gräsern.

Allen Ausführungsformen ist eine rechteckige Baustahlgewebematte 1 aus rechtwinklig sich kreuzenden Längsstäben 2 und Querstäben 3 sowie aus an den vorgenannten Stäben befestigte Gräserhalterungen 4 gemeinsam.

Die Stäbe 2 und 3 sind an ihren Kreuzungspunken miteinander unlösbar und starr verbunden.

Ferner sind die Längsstäbe 2 zu den Längsseiten und die Querstäbe 3 zu den Querseiten der rechteckigen Baustahlgewebematte 1 jeweils parallel gerichtet.

Die Stäbe 2 und 3 haben jeweils über ihre gesamte Länge gleiche, kreisförmige Querschnitte.

)hr Durchmesser beträgt etwa 6 mm.

Außerdem sind Gräserhalterungen 4 vorgesehen, die jeweils aus einem ersten stranggepreßten Stab 5 und einem zweiten Stab 6, der als Rundstababschnitt ausgebildet ist, bestehen. An der Gräserhalterung 4 sind eine Vielzahl über deren Länge verteilt angeordnete, bevorzugter Weise als biegsame Bänder ausgebildete, künstliche Gräser 7 aus schwimmfähigem Kunststoff befestigt.

Der erste Stab 5 ist rinnenförmig profiliert und hat an der der Rinne abgewandten Längsseite außenseitig einen angeformten über die gesamte Stablänge sich erstreckenden hakenförmig profilierten Profilteil 8.

Die Gräser 7, die eine wirksame Länge von beispielsweise 90 cm haben können, sind um den Stab 6 geschlungen und mit dem Stab 6 in die Rinne des Stabes 5 eingesetzt.

Dabei ist die Rinne des Stabes 5 so bemessen und ausgebildet, daß sie den Stab 6 samt der Gräser 7 unter Klemmkraft mehr als über 180° des Stabes 6 umfaßt.

Der hakenförmige Profilteil 8 ist hingegen auf einen der Stäbe 2 oder 3 der Baustahlgewebematte 1 so aufgeklemmt, daß alle Gräser der in das Wasser abgesenkten Vorrichtung sich zueinander gleichgerichtet aufrichten können

Im allgemeinen entspricht die Länge einer Gräserhalterung 4 dem Abstand zweier benachbarter und zueinander gleichgerichteter Stäbe 2 bezw. 3 voneinander, so daß die Gräserhalterung 4 sich mit ihren Stirnseiten an den vorgenannten Stäben abstützt und demzufolge in Richtung ihrer Längserstreckung unverstellbar gehaltert ist.

Es ist auch möglich, wie in Fig. 4 gezeigt, in der Gräserhalterung 4 und zwar im Profilteil 8 eine Aussparung 9 vorzusehen, die den Stab umfaßt, welcher den Stab kreuzt, an dem die Gräserhalterung 4 befestigt ist.

Diese Ausgestaltung erlaubt die Gräserhalterung 4 auch länger als die Weite einer Masche 10 der Baustahlgewebematte 1 auszubilden. Bei der in Fig. 4 dargestellten Baustahlgewebematte 1 sind die Längs- und Querstäbe 2 bezw. 3 zueinander niveaugleich angeordnet. Es ist aber auch möglich, die Längs-und Querstäbe 2 und 3 aneinander längsseits anliegend, also in zwei Ebenen anzuordnen und miteinander fest zu verbinden.

Gemäß Fig. 5 sind an jedem Längsstab 2 der Baustahlgewebematte 1 Gräserhalterungen 4 befestigt und zwar pro Reihe mit maschenweitem Abstand voneinander, wobei die Gräserhalterungen 4 zu den Längsstäben 2 jeweils gleichgerichtet sind, während gemäß Fig. 6 alle Querstäbe 3 ähnlich wie in Fig. 5 mit Gräserhalterungen 4 besetzt sind.

In Fig. 7 sind sowohl an den Längsstäben 2 als auch an den Querstäben 3 Gräserhalterungen 4 befestigt, wobei zwischen den einzelnen Gräserhalterungen jeweils ein maschenweiter Abstand vorgesehen ist.

Bei der in Fig. 8 gezeigten Vorrichtung sind die Gräserhalterungen 4 so angeordnet, daß jeweils mehrere in Längserstreckung sowohl der Längsals auch der Querstäbe unmittelbar hintereinander angeordnete Gräserhalterungen 4 Vierecke bilden.

Gemäß Fig. 9 sind jeweils vier Gräserhalterungen 4 miteinander ein Viereck bildend angeordnet, wobei aber die Ecken dieses Viereckes frei von Gräserhalterungen sind.

In Fig. 10 sind jeweils an jedem zweiten Längsstab 2 und an jedem dritten Querstab 3 Gräserhalterungen 4 befestigt, wobei zwischen den an den Längsstäben 2 befestigten Gräserhalterungen 4 jeweils ein Abstand vorgesehen ist, der doppelt so lang als eine Maschenweite ist, während die an den Querstäben 3 befestigten Gräserhalterungen 4 mit maschenweitem Abstand voneinander angeordnet sind.

Außerdem sind nur die Querstäbe 3 mit Gräserhalterungen 4 besetzt, die sich zwischen den Gräserhalterungen 4 der Längsstäbe 2 befinden. Bei der Vorrichtung nach Fig. 11 sind die Gräserhalterungen 4 etwa fischgrätenmusterartig angeordnet, wobei die an den Querstäben 3 befestigten Gräserhalterungen 4 jeweils um eine Maschenweite treppenartig versetzt sind und wobei die an den Längsstäben befestigten Gräserhalterungen 4 ebenfalls in Querrichtung der Baustahlgewebematte 1 jeweils über eine Maschenweite nach oben bezw. nach unten versetzt angeordnet sind.

Bei der in Fig. 12 gezeigten Vorrichtung ergänzen sich jeweils vier Gräserhalterungen 4 zu einem Quadrat, wobei die Seitenlängen dieses Quadrates jeweils doppelt so lang wie eine Gräserhalterung sind und wobei die Gräserhalterungen 4 in Umfangsrichtung des Quadrates jeweils mit maschenweitem Abstand voneinander angeordnet sind.

Es ist auch möglich, mehrere derartige Matten miteinander zu einer größeren Matte zu verbinden.

Außerdem ist es vorteilhaft, wenn die Baustahlgewebematten 1 längs oder quer in relativ schmale Streifen getrennt und diese Streifen miteinander so gelenkig verbunden sind, daß die Baustahlgewebematte 1 zum Transport aufgerollt werden kann.

Als gelenkige Verbindungen können an den Stäben der Baustahlgewebemattenstreifen ineinandergreifende Ringe angeordnet, vorzugsweise angeformt sein.

Die gelenkige Verbindung der Baustahlgewebemattenstreifen kann auch mittels biegsamer Organe, z. B. mittels Seilen erfolgen. Diese Ausgestaltung ermöglicht auch eine noch bessere Anpassung der verlegten ' Baustahlgewebematte 1 an einen welligen Gewässergrund als bislang.

Die an die Stäbe 2 bezw. 3 angehängten Gräserhalterungen 4 können um die Stäbe, an welchen sie befestigt sind, auch im gewissen Sinne unter Überwindung der Klemmkraft scharnieren, so daß sie während des Transportes zur Ebene der Baustahlgewebematte 1 etwa gleichgerichtet sind und demzufolge die gesamte Vorrichtung weniger Transportraum als bislang bedarf.

Darüber hinaus wird auch die Gefahr vermindert, daß die Gräserhalterungen 4 abgebrochen werden.

## Patentansprüche

1. Vorrichtung zur Bodenstabilisierung im Wasserbau, bestehend aus zu Matten zusammengefügten, am Boden mindestens durch Schwerkraft verankerbaren Stäben und an diesen befestigten künstlichen Gräsern, gekennzeichnet durch eine Baustahlgewebematte (1), an deren Stäben (2, 3) vorgefertigte, stabförmige Gräserhalterungen (4) befestigt sind, die jeweils aus einem ersten Profilstab (5) rinnenförmigen Profils und einem mindestens annähernd gleichlangen, in die Rinne des ersten Profilstabes (5) eingeklemmten und von den Gräsern (7) umfaßten zweiten Stab (6) besteht, und durch am rinnenförmig profilierten Stab (5) angeordnete Einrichtungen zum Anschluß an die Baustahlgewebematte (1).

2. Vorrichtung nach Anspruch 1, dadurch gekennzeichnet, daß die Länge einer stabförmigen Gräserhalterung (4) etwa dem lichten Abstand einander gegenüberliegender Stababschnitte einer Baustahlgewebematten-Masche (10) entspricht.

3. Vorrichtung nach einem der Ansprüche 1 oder 2, dadurch gekennzeichnet, daß die Anschlußeinrichtungen am rinnenförmig profilierten ersten Stab (5) angeformt sind.

4. Vorrichtung nach einem der Ansprüche 1 bis 3, dadurch gekennzeichnet, daß die Anschlußeinrichtungen als Klemmstücke ausgebildet sind.

5. Vorrichtung nach einem der Ansprüche 1 bis 4, gekennzeichnet durch hakenförmig ausgebildete und an die Baustahlgewebematte (1) anhakbare Anschlußeinrichtungen.

6. Vorrichtung nach einem der Ansprüche 1 bis 5, gekennzeichnet durch einen ersten, stranggepreßten rinnenförmig profilierten Stab (5), insbesondere aus Kunststoff mit einem an diesem angeformten, über dessen gesamte Länge sich erstreckenden hakenförmig profilierten und auf einen Stab (2 bzw. 3) der Baustahlgewebematte (1) aufgeklemmten Profilteil (8).

7. Vorrichtung nach einem der Ansprüche 1 bis 6, dadurch gekennzeichnet, daß die Gräserhalterung (4) länger als ein eine Masche (10) der Baustahlgewebematte (1) begrenzender Stababschnitt ausgebildet ist und daß im hakenförmig profilierten Profilteil (8) mindestens eine längsseits ausmündende Aussparung (9) angeordnet ist, deren lichter Querschnitt mindestens dem Querschnitt eines Baustahlgewebemattenstabes entspricht, der den Baustahlgewebemattenstab kreuzt, an welchem die Gräserhalterung (4) befestigt ist.

8. Vorrichtung nach einem der Ansprüche 1 bis 7, dadurch gekennzeichnet, daß die Einrichtungen zum Anschluß der Gräserhalterung (4) an der den aus der Rinne des ersten rinnenförmig profilierten Stabes (5) herausragenden Gräsern (7) abgewandten Längsseite angeordnet sind.

9. Vorrichtung nach einem der Ansprüche 1 bis 8, dadurch gekennzeichnet, daß der von den Gräsern (7) umfaßte, zweite Stab (6) kreisringförmig profiliert ist und daß die Rinne des ersten Profilstabes (5) dem Profil des zweiten Stabes (6) derart angepaßt ist, der der erste Profilstab (5) den zweiten Profilstab (6) einschließlich der Gräser (7) um mehr als 180° formschlüssig umfaßt.

10 .Vorrichtung nach einem der Ansprüche 1 bis 9, gekennzeichnet durch eine rechteckige Baustahlgewebematte (1).

11. Vorrichtung nach einem der Ansprüche 1 bis 10, dadurch gekennzeichnet, daß die Gräserhalterungen zu den Stäben (2, 3) der Baustahlgewebematte (1) jeweils gleichgerichtet verlaufend angeordnet sind.

12. Vorrichtung nach einem der Ansprüche 1 bis 11, dadurch gekennzeichnet, daß alle Gräserhalterungen (4) an den längs der Baustahlgewebematte gerichteten Stäben (2) angeordnet sind (Fig. 5).

13. Vorrichtung nach einem der Ansprüche 1 bis 12, dadurch gekennzeichnet, daß alle Gräserhalterungen (4) an den Querstäben (3) der Baustahlgewebematte (1) angeordnet sind (Fig. 6).

14. Vorrichtung nach einem der Ansprüche 1 bis 13, dadurch gekennzeichnet, daß die Gräserhalterungen (4) sowohl an den Längs- als auch an den Querstäben (2, 3) der Baustahlgewebematte (1) angeordnet sind (Fig. 7).

15. Vorrichtung nach einem der Ansprüche 1 bis 14, dadurch gekennzeichnet, daß die Gräserhalterungen (4) an der Baustahlgewebematte (1) in Richtung ihrer Längserstreckung mit Abstand hintereinander angeordnet sind.

16. Vorrichtung nach einem der Ansprüche 1 bis 15, dadurch gekennzeichnet, daß der Abstand zwischen benachbarten Gräserhalterungen (4) jeweils etwa einer Maschenweite der Baustahlgewebematte (1) entspricht.

17. Vorrichtung nach einem der Ansprüche 1 bis 16, dadurch gekennzeichnet, daß die Gräserhalterungen (4) an der Baustahlgewebematte (1) mit einem mehrfachen maschenweitem Abstand voneinander angeordnet sind.

18. Vorrichtung nach einem der Ansprüche 1 bis 17, daduch gekennzeichnet, daß die Gräserhalterungen (4) pro Baustahlgewebematte miteinander Vielecke bildend angeordnet sind, wobei die Seiten dieser Vielecke jeweils aus einer Mehrzahl in Richtung ihrer Längserstreckung hintereinander angeordneten Gräserhalterungen (4) gebildet sind (Fig. 8).

19. Vorrichtung nach einem der Ansprüche 1 bis 18, dadurch gekennzeichnet, daß bei miteinander zu Vielecken zusammengefügten Gräserhalterungen (4) die Ecken dieser Vielecke frei von Gräserhalterungen (4) sind (Fig. 9).

20. Vorrichtung nach einem der der Ansprüche 1 bis 19, dadurch gekennzeichnet, daß an den Querstäben (3) und an den Längsstäben (2) einer Baustahlgewebematte (1) zur Längserstreckung der Stäbe jeweils gleichgerichtete und mit maschenweitem Abstand voneinander angeordnete Gräserhalterungen (4) vorgesehen sind und daß die an Querstäben (3) befestigten Gräserhalterungen (4) jeweils mit dem einen Ende am von Gräserhalterungen (4) freiem Kreuzungspunkt der mit Gräserhalterungen (4) besetzten Längsstäbe (2) beginnen und mit maschenweitem Abstand vom mit Gräserhalterungen (4) besetzten Längsstab (2) enden (Fig. 10).

21. Vorrichtung nach einem der Ansprüche 1 bis 20, dadurch gekennzeichnet, daß die Gräserhalterungen (4) an den Baustahlgewebematten (1) fischgrätenmusterartig angeordnet sind (Fig. 11).

22. Vorrichtung nach einem der Ansprüche 1 bis 21, dadurch gekennzeichnet, daß jeweils vier Gräserhalterungen (4) sich zu einem Viereck ergänzen, wobei die Länge jeder Gräserhalterung (4) einer Maschenweite entspricht, während die Seiten des vorgenannten Viereckes jeweils doppelt so lang wie eine Maschenweite sind, und daß zwischen allen jeweils benachbarten Gräserhalterungen (4) ein maschenweiter Abstand vorgesehen ist (Fig. 12).

## Claims

1. An apparatus for stabilising the ground for waterworks, consisting of rods which are combined to form mats and can be secured on the ground at least by gravity and of artificial grasses fixed thereon, characterised by structural steel matting (1), on whose rods (2, 3) there are fixed prefabricated rod-shaped grass holders (4) which consist in each case of a first profiled rod (5) of trough-shaped profile and a second rod (6) which is of at least approximately equal length, is clamped into the trough of the first profiled rod (5) and is embraced by the grasses (7), and by devices arranged on the trough-shaped profiled rod (5) for connection to the structural steel matting (1).

2. An apparatus according to Claim 1, characterised in that the length of a rod-shaped grass holder (4) corresponds roughly to the clearance between opposing rod portions of a structural steel matting mesh (10).

3. An apparatus according to one of Claims 1 or 2, characterised in that the connecting devices are formed on the trough-shaped profiled first rod (5).

4. An apparatus according to one of Claims 1 to 3, characterised in that the connecting devices are designed as clamping pieces.

5. An apparatus according to one of Claims 1 to 4, characterised by connecting devices which are designed in the form of hooks and can be hooked onto the structural steel matting (1).

6. An apparatus according to one of Claims 1 to 5, characterised by a first extruded trough-shaped profiled rod (5), composed, in particular, of plastics material with a profiled part (8) which is formed on it, extends over the entire length thereof, is profiled in the form of a hook and is clamped on a rod (2 or 3) of the structural steel matting (1).

7. An apparatus according to one of Claims 1 to 6, characterised in that the grass holder (4) is longer in construction than a rod portion defining a mesh (10) of the structural steel matting (1) and that, in the hook-shaped profiled part (8) there is provided at least one recess (9) which opens along the side and whose clear cross-section corresponds at least to the cross-section of a structural steel matting rod which intersects the structural steel matting rod on which the grass holder (4) is fixed.

8. An apparatus according to one of Claims 1 to 7, characterised in that the devices for connecting the grass holder (4) are arranged on the longitudinal side remote from the grasses (7) projecting from the trough of the first trough-shaped profiled rod (5).

9. An apparatus according to one of Claims 1 to 8, characterised in that the second rod (6) embraced by the grasses (7) is annular in profile and in that the trough of the first profiled rod (5) is adapted to the profile of the second rod (6) in such a way that the first profiled rod (5) positively embraces the second profiled rod (6) including the grasses (7) by more than 180°.

10. An apparatus according to one of Claims 1 to 9, characterised by rectangular structural steel matting (1).

11. An apparatus according to one of Claims 1 to 10, characterised in that the grass holders are each arranged so as to run in the same direction as the rods (2, 3) of the structural steel matting (1).

12. An apparatus according to one of Claims 1 to 11, characterised in that all grass holders (4) are arranged on the rods (2) directed along the structural steel matting (Figure 5).

13. An apparatus according to one of Claims 1 to 12, characterised in that all grass holders (4) are arranged on the transverse rods (3) of the structural steel matting (1) (Figure 6).

14. An apparatus according to one of Claims 1 to 13, characterised in that the grass holders (4) are arranged both on the longitudinal and on the transverse rods (2, 3) of the structural steel matting (1) (Figure 7).

15. An apparatus according to one of Claims 1 to 14, characterised in that the grass holders (4) are arranged in succession at intervals in their lengthwise direction on the structural steel matting (1).

16. An apparatus according to one of Claims 1 to 15, characterised in that the distance between adjacent grass holders (4) corresponds approximately to a mesh width of the structural steel matting (1) in each case.

17. An apparatus according to one of Claims 1 to 16, characterised in that the grass holders (4) are arranged on the structural steel matting (1) at a distance from each other equal to several mesh widths.

18. An apparatus according to one of Claims 1 to 17, characterised in that the grass holders (4) are arranged so as to form polygons with one another for each structural steel mat, the sides of these polygons each being formed from a plurality of grass holders (4) arranged in succession in their longitudinal direction (Figure 8).

19. An apparatus according to one of Claims 1 to 18, characterised in that when grass holders (4) are combined to form polygons, the corners of these polygons are free from grass holders (4) (Figure 9).

20. An apparatus according to one of Claims 1 to 19, characterised in that on the transverse rods (3) and on the longitudinal rods (2) of structural steel matting (1) there are provided grass holders (4) which are each directed along the length of the rods and are mutually spaced by one mesh width and in that the grass holders (4) fixed on the transverse rods (3) each begin with one end on the point of intersection free from grass holders (4) of the longitudinal rods (2) equipped with grass holders (4) and end at a distance of one mesh width from the longitudinal rod (2) equipped with grass holders (4) (Figure 10).

21. An apparatus according to one of Claims 1 to 20, characterised in that the grass holders (4) are arranged in a herringbone pattern on the structural steel matting (1) (Figure 11).

22. An apparatus according to one of Claims 1 to 21, characterised in that, in each case, four grass holders (4) make up a rectangle, the length of each grass holder (4) corresponding to one mesh width whereas the sides of the above- mentioned rectangle are each twice as long as one mesh width and in that a distance of one mesh width is provided between all respectively adjacent grass holders (4) (Figure 12).

## Revendications

1. Dispositif de stabilisation des sols pour constructions hydrauliques, constitué par des barres assemblées en réseau et pouvant s'ancrer au sol au moins sous l'action de la pesanteur et par des herbes artificielles fixées à ces barres, caractérisé en ce qu'il comporte un réseau (1), en acier de construction, aux barres (2, 3) duquel sont fixés des dispositifs (4) de maintien des herbes préfabriqués, ayant la forme de barres et constitués chacun par une première barre profilée (5) ayant une section en forme de gouttière et par une deuxième barre (6) au moins à peu près de même longeur, insérée dans la gouttière de la première barre profilée (5) et entourée par des herbes (7), et des dispositifs de raccordement au réseau (1) montés sur chacune des barres profilées (5) en forme de gouttière.

2. Dispositif selon la revendication 1, caractérisé en ce que la longueur d'un dispositif (4) de maintien des herbes en forme de barre est à peu près égale à la distance intérieure comprise entre deux éléments de barre opposés dans une maille (10) du réseau.

3. Dispositif selon l'une des revendications 1 ou 2, caractérisé en ce que les dispositifs de raccordement sont réalisés par formage sur la première barre profilée (5) en forme de gouttière.

4. Dispositif selon l'une des revendications 1 à 3, caractérisé en ce que les dispositifs de raccordement sont constitués par des pièces de serrage.

5. Dispositif selon l'une des revendications 1 à 4, caractérisé en ce qu'il comporte des dispositifs de raccordement en forme de crochet pouvant s'accrocher sur le réseau (1) en acier de construction.

6. Dispositif selon l'une des revendications 1 à 5, caractérisé en ce qu'il comprend une première barre profilée (5) en forme de gouttière obtenue par filage à la presse, notamment de matière plastique, et comportant une partie de profil (8) réalisée sur elle par formage, profilée en forme de crochet, s'étendant sur toute sa longueur et montée de manière à serrer une barre (2 ou 3) du réseau (1) en acier de construction.

7. Dispositif selon l'une des revendications 1 à 6, caractérisé en ce que le dispositif (4) de maintien des herbes est plus long qu'un élément de barre délimitant une maille (10) du réseau en acier de construction et en ce que la partie de profil (8) profilée en forme de crochet comporte au moins un évidement (9) ménagé longitudinalement et dont la section transversale intérieure est au moins égale à la section transversale d'une barre du réseau en acier de construction qui croise la barre du réseau en acier de construction sur laquelle le dispositif (4) de maintien des herbes est monté.

8. Dispositif selon l'une des revendications 1 à 7, caractérisé en ce que les dispositifs de raccordement du dispositif (4) de maintien des herbes sont montés sur le côté longitudinal le plus éloigné des herbes (7) qui dépassent de la gouttière de la première barre profilée (5).

9. Dispositif selon l'une des revendications 1 à 8, caractérisé en ce que la deuxième barre (6) entourée par les herbes (7) a un profil circulaire et en ce que la gouttière de la première barre profilée (5) est adaptée au profil de la deuxième barre (6) de telle manière que la première barre profilée (5) entoure étroitement la deuxième barre profilée (6), avec les herbes (7), sur plus de 180°.

10. Dispositif selon l'une des revendications 1 à 9, caractérisé en ce que le réseau (1) en acier de construction est constitué par des rectangles.

11. Dispositif selon l'une des revendications 1 à 10, caractérisé en ce que les dispositifs de maintien des herbes aux barres (2, 3) du réseau (1) en acier de construction sont tous orientés dans la même direction.

12. Dispositif selon l'une des revendications 1 à 11, caractérisé en ce que tous les dispositifs (4) de maintien des herbes sont montés sur les barres (2) orientées dans le sens de la longueur du réseau en acier de construction (Figure 5).

13. Dispositif selon l'une des revendications 1 à 12, caractérisé en ce que tous les dispositifs (4) de maintien des herbes sont montées sur les barres (3) orientées dans le sens de la largeur du réseau (1) en acier de construction (Figure 6).

14. Dispositif selon l'une des revendications 1 à 13, caractérisé en ce que les dispositifs (4) de maintien des herbes sont montés aussi bien sur les barres longitudinales que sur les barres transversales (2, 3) du réseau (1) en acier de construction. (Figure 7).

15. Dispositif selon l'une des revendications 1 à 14, caractérisé en ce que les dispositifs (4) de maintien des herbes sont montés sur le réseau (1) en acier de construction à une certaine distance les uns des autres dans le sens de leur longueur.

16. Dispositif selon l'une des revendications 1 à 15, caractérisé en ce que la distance comprise entre deux dispositifs (4) de maintien des herbes voisins est à peu près égale à la largeur d'une maille du réseau (1) en acier de construction.

17. Dispositif selon l'une des revendications 1 à 16, caractérisé en ce que les dispositifs (4) de maintien des herbes sont montés sur le réseau (1) en acier de construction à une distance les uns des autres égale à plusieurs mailles.

18. Dispositif selon l'une des revendications 1 à 17, caractérisé en ce que les dispositifs (4) de maintien des herbes sont montés de manière à former les uns avec les autres sur le réseau en acier de construction des rectangles dont les côtés sont constitués par plusieurs dispositifs (4) de maintien des herbes situés les uns à la suite des autres dans le sens de leur longueur. (Figure 8).

19. Dispsitif selon l'une des revendications 1 à 18, caractérisé en ce que, lorsque les dispositifs (4) de maintien des herbes sont groupés de manière à former des rectangles, les coins de ces rectangles ne comportent pas de dispositifs (4) de maintien des herbes (Figure 9).

20. Dispositif selon l'une des revendications 1 à 19, caractérisé en ce que les barres transversales (3) et les barres longitudinales (2) d'un réseau (1) en acier de construction comportent des dispositifs (4) de maintien des herbes qui sont orientés de la même manière dans le sens de la longueur des barres et se succèdent à des distances égales à la largeur des mailles et en ce que les dispositifs (4) de maintien des herbes fixés aux barres transversales (3) commencent, à l'une de leurs extrémités, aux points d'intersection avec les barres longitudinales (2) munies de dispositifs (4) de maintien des herbes et se terminent à une distance d'une longueur de maille de la barre longitudinale (2) qui porte les dispositifs (4) de maintien des herbes (Figures 10).

21. Dispositif selon l'une des revendications 1 à 20, caractérisé en ce que les dispositifs (4) de maintien des herbes sont disposés en arêtes de poisson sur le réseau (1) en acier de construction (Figure 11). 22. Dispositif selon l'une des revendications 1 à 21, caractérisé en ce que quatre dispositifs (4) de maintien des herbes se complètent toujours pour former un rectangle, la longueur de chaque dispositif (4) de maintien des herbes étant égale à la largeur d'une maille tandis que les côtés du rectangle ont une longueur double de la largeur d'une maille et en ce que deux dispositifs (4) de maintien des herbes voisins sont toujours séparés par une distance égale à la largeur d'une maille (Figure 12).
